# EUROPÄISCHE PATENTANMELDUNG

(11) **EP 4 657 000 A1**
(43) Veröffentlichungstag der Anmeldung: **03.12.2025**
(21) Anmeldenummer: 25175330.7
(22) Anmeldetag: 09.05.2025
(51) Int. Cl.: F28D 20/00

(54) **SYSTEM MIT ENERGIEWANDLER-MODUL UND ENERGIESPEICHER-MODUL SOWIE ENERGIESPEICHER-MODUL**

(30) Priorität: 27.05.2024 DE 102024114782
(71) Anmelder: Max Boegl Wind AG, 92369 Sengenthal (DE)
(72) Erfinder: Zinner, Joerg, 93195 Wolfsegg (DE); Czerwek, Florian, 90518 Altdorf b. Nuernberg (DE)
(74) Vertreter: Canzler & Bergmeier Patentanwälte Partnerschaft mbB

(57) **Zusammenfassung**

Die vorliegende Erfindung betrifft ein System (1) mit wenigstens einem Energiewandler-Modul (2) zum Aufnehmen von Energie aus der Umgebung und/oder Abgeben von Energie an die Umgebung, und mit wenigstens einem Energiespeicher-Modul (3), mit dessen Hilfe die Energie aus der Umgebung als thermische Energie gespeichert werden kann. Das wenigstens eine Energiespeicher-Modul (3) und das wenigstens eine Energiewandler-Modul (2) sind ausgebildet, aneinander angeordnet als Kombinationseinheit (4) und/oder eigenständig als Einzeleinheit (5) betrieben zu werden. Des Weiteren betrifft die vorliegende Erfindung ein Energiespeicher-Modul (3).

## Beschreibung

Die vorliegende Erfindung betrifft ein System mit wenigstens einem Energiewandler-Modul zum Aufnehmen von Energie aus der Umgebung und/oder Abgeben von Energie an die Umgebung, und mit wenigstens einem Energiespeicher-Modul, mit dessen Hilfe die Energie aus der Umgebung als thermische Energie gespeichert werden kann.

Es sind aus dem Stand der Technik Systeme bzw. Vorrichtungen bekannt, bei denen ein Energiewandler und ein Energiespeicher als Einheit ausgebildet sind. So zeigt beispielsweise die WO 2021/004937 A1 eine Vorrichtung zur Energieübertragung und -speicherung in einem Flüssigkeitsreservoir. Die Vorrichtung weist einen Wasserwärmetauscher und einen über dem Wasserwärmetauscher angeordneten Luftwärmetauscher auf. Die Vorrichtung hat den Nachteil, dass diese nicht oder nur mit sehr hohem Aufwand anpassbar ist. Sie ist somit nicht oder nur schwer an örtliche Gegebenheiten anpassbar. Beispielsweise können sich der Bedarf an Speicherkapazitäten und/oder Übertragungskapazitäten je nach Art und/oder Standort eines Gebäudes unterscheiden. Eben solche Unterschiede sind mit Vorrichtungen aus dem Stand der Technik nur schwer kompensierbar.

Aufgabe der vorliegenden Erfindung ist es, die aus dem Stand der Technik bekannten Nachteile zu beseitigen. Aufgabe ist es insbesondere ein System zu schaffen, welches die Energieversorgung beispielsweise von Gebäuden skalierbar, anpassbar und/oder flexibel gewährleistet.

Die Aufgabe wird gelöst durch ein System sowie ein Energiespeicher-Modul mit den Merkmalen der unabhängigen Patentansprüche oder des unabhängigen Patentanspruchs. Vorteilhafte oder bevorzugte Ausführungen oder Weiterbildungen der Erfindung sind durch die Merkmale der abhängigen Ansprüche gekennzeichnet.

Vorgeschlagen wird ein System mit wenigstens einem Energiewandler-Modul zum Aufnehmen von Energie aus der Umgebung und/oder Abgeben von Energie an die Umgebung, und mit wenigstens einem Energiespeicher-Modul, mit dessen Hilfe die Energie aus der Umgebung als thermische Energie gespeichert werden kann. Das Energiewandler-Modul ist vorzugsweise zur Installation oberhalb des Erdreichs vorgesehen und/oder umfasst wenigstens einen Lufteinlass und/oder Luftauslass für die Umgebungsluft. Vorzugsweise ist das Energiewandler-Modul als Wärmewandler-Modul, insbesondere Luftwärmetauscher-Modul ausgebildet. Das Energiespeicher-Modul ist vorzugsweise zumindest teilweise im Erdreich angeordnet. Vorzugsweise ist das Energiespeicher-Modul als Latentwärmespeicher-Modul und/oder Eisspeicher-Modul und/oder Wasserwärmetauscher-Modul ausgebildet. Mit Hilfe des Energiespeicher-Moduls kann Wärmeenergie und/oder Kälteenergie gespeichert werden.

Diese Anordnung erlaubt eine effiziente Speicherung und Nutzung von thermischer Energie, wodurch das System besonders geeignet ist, saisonale Schwankungen in der Energieversorgung auszugleichen. Die Kombination aus oberirdischem Energiewandler und im Erdreich integriertem Speicher nutzt die natürlichen temperaturregulierenden Eigenschaften des Bodens und die Schwankungen der Umgebungstemperatur, was zu einer Steigerung der Energieeffizienz führt.

Vorzugsweise sind das wenigstens eine Energiespeicher-Modul und das wenigstens eine Energiewandler-Modul ausgebildet, aneinander angeordnet als Kombinationseinheit und/oder eigenständig als Einzeleinheit betrieben zu werden. Die wenigstens eine Kombinationseinheit umfasst somit das wenigstens eine Energiespeicher-Modul und das wenigstens eine Energiewandler-Modul. Die wenigstens eine Einzeleinheit umfasst ausschließlich das Energiespeicher-Modul oder das Energiewandler-Modul. Das System kann die wenigstens eine Kombinationseinheit und/oder die wenigstens eine Einzeleinheit, insbesondere jeweils eine als Energiespeicher-Modul ausgebildete Einzeleinheit und eine als Energiewandler-Modul ausgebildete Einzeleinheit, umfassen. Zusätzlich oder alternativ kann das System mehrere Kombinationseinheiten und/oder Einzeleinheiten umfassen.

Durch den modularen Aufbau des Systems können einzelne Komponenten je nach Bedarf und räumlichen Gegebenheiten flexibel angeordnet werden. Dies maximiert nicht nur die Nutzung des verfügbaren Raums, sondern ermöglicht auch eine einfache Skalierung und Anpassung des Systems an veränderte Bedürfnisse.

Das System ist somit modular aufgebaut. Das wenigstens eine Energiespeicher-Modul und/oder das wenigstens eine Energiewandler-Modul können in beliebigen Anzahlen kombiniert werden. Die Kombinationseinheit hat den Vorteil gegenüber der Einzeleinheit, dass der Bauraum maximal genutzt wird und/oder die Soleleitungen möglichst kurz gehalten werden. Die Einzeleinheiten haben den Vorteil gegenüber der Kombinationseinheit, dass das System flexibel an örtliche Gegebenheiten angepasst werden kann. So ist es möglich, beispielsweise das Energiewandler-Modul als Einzeleinheit auf einem Gebäudedach und/oder in einem Grünstreifen zu platzieren. Das Energiespeicher-Modul kann beispielsweise unterhalb einer Fundamentplatte, einer Parkplatzfläche und/oder einer Tiefgarage platziert sein. Das Energiespeicher-Modul als Einzeleinheit kann so ausgebildet sein, dass der Bereich über dem Energiespeicher-Modul begehbar und/oder befahrbar ist. Dadurch schafft das System eine möglichst hohe Flexibilität, insbesondere in dicht bebauten Gebieten.

Die jeweiligen Einzeleinheiten können voneinander beabstandet sein. Dabei sind sie beispielsweise mittels Hydraulikleitungen und/oder Steuerleitungen wirkverbunden. Darüber hinaus kann die Kombinationseinheit und/oder die Einzeleinheit in einer beliebigen Anzahl miteinander kombiniert werden. So kann bei einem erhöhten Speicherbedarf der Energie bzw. der Wärme das System zu der Kombinationseinheit das wenigstens eine Energiespeicher-Modul als Einzeleinheit umfassen. Alternativ kann bei einem erhöhten Energieumwandlungsbedarf das System zu der Kombinationseinheit das wenigstens eine Energiespeicher-Modul als Einzeleinheit umfassen. Die Speicherung und die Umwandlung der Energie können somit mit Hilfe der Module flexibel an die Umgebung und/oder an das Gebäude angepasst werden.

Zusätzlich oder alternativ kann durch geringe Anpassungen die wenigstens eine Einzeleinheit in die wenigstens eine Kombinationseinheit umgebaut werden. Auch das Umbauen von der wenigstens einen Kombinationseinheit zu zwei Einzeleinheiten ist denkbar. Durch die modulare Ausgestaltung kann das System durch die Verwendung von Gleichteilen kostengünstig hergestellt werden.

Vorteilhaft ist es, wenn das Wärmespeicher-Modul wenigstens einen Behälter zur Aufnahme einer Flüssigkeit und/oder wenigstens einen Wasserwärmetauscher und/oder das Energiewandler-Modul wenigstens einen Luftwärmetauscher und/oder wenigstens einen Lufteinlass und/oder wenigstens einen Luftauslass und/oder wenigstens einen Ventilator umfasst. Zusätzlich oder alternativ kann das Energiewandler-Modul wenigstens eine Photovoltaik-Einheit und/oder eine Solareinheit und/oder eine Windkrafteinheit umfassen. Die Integration verschiedener Wärmetauscher und Energieerzeugungsoptionen ermöglicht es dem System, eine Vielzahl von Energiequellen zu nutzen, was die ökologische Nachhaltigkeit und Unabhängigkeit von externen Energiequellen fördert.

Ebenso bringt es Vorteile mit sich, wenn das wenigstens eine Energiewandler-Modul als Einzeleinheit wenigstens ein erstes Gehäuse und/oder wenigstens eine erste Tragstruktur umfasst. Zusätzlich oder alternativ ist es vorteilhaft, wenn das wenigstens eine Energiespeicher-Modul als Einzeleinheit wenigstens ein zweites Gehäuse und/oder wenigstens eine zweite Tragstruktur umfasst. Die jeweiligen Gehäuse schützen beispielsweise vor äußeren Einwirkungen. Die jeweiligen Tragstrukturen können einzelne Bestandteile tragen. So ist beispielsweise mit Hilfe der Tragstrukturen der Luftwärmetauscher und/oder der Wasserwärmetauscher aufgenommen. Zusätzlich oder alternativ können das zweite Gehäuse und die zweite Tragstruktur derart zusammenwirken, dass der Wasserwärmetauscher und/oder der Behälter innerhalb des zweiten Gehäuses gehalten und/oder von diesem zumindest teilweise beabstandet sind.

Auch ist es von Vorteil, wenn das erste Gehäuse wenigstens einen ersten Deckel und/oder wenigstens ein Gitter umfasst. Der Schutz durch einen Deckel und ein Gitter verhindert den Eintritt von Schmutz und Fremdkörpern und sichert die Komponenten vor Vandalismus und unbeabsichtigter Beschädigung. Diese Sicherheitsmerkmale sind besonders wichtig in öffentlich zugänglichen Bereichen.

Des Weiteren ist es vorteilhaft, wenn der wenigstens eine Lufteinlass und/oder der wenigstens eine Luftauslass und/oder der wenigstens eine Ventilator am ersten Deckel angeordnet ist. Zusätzlich oder alternativ ist es vorteilhaft, wenn das wenigstens eine Gitter an dem wenigstens einen Lufteinlass und/oder an dem wenigstens einen Luftauslass angeordnet ist. Diese Anordnung fördert eine optimierte Luftzirkulation und verbessert die Effizienz des Wärmeaustauschs im Energiewandler-Modul. Zudem schützt das Gitter die Lufteinlässe und Luftauslässe vor Verschmutzungen und mechanischen Beschädigungen, was die Wartungskosten reduziert und die Lebensdauer des Systems verlängert.

Vorteile bringt es mit sich, wenn das zweite Gehäuse wenigstens einen zweiten Deckel und/oder einen Boden und/oder wenigstens eine Gehäusewandung umfasst. Vorzugsweise ist der Boden als Betonboden, insbesondere Ortbetonboden ausgebildet. Weiter vorzugsweise umfasst die wenigstens eine Gehäusewandung wenigstens einen Ring, insbesondere Betonring, und/oder wenigstens einen Konus, insbesondere Betonkonus. Beispielsweise wird als Gehäusewandung ein Schachtring einer Betonzisterne verwendet. Die Verwendung von Betonringen und/oder Konen als Gehäusewandungen trägt zur strukturellen Stabilität bei und bietet hervorragenden Schutz gegenüber Umwelteinflüssen. Die Möglichkeit, standardisierte Betonkomponenten wie Schachtringe und/oder Betonkonen zu nutzen, senkt die Produktionskosten und erleichtert die Installation des Systems.

Ebenso bringt es Vorteile mit sich, wenn das zweite Gehäuse des wenigstens einen Energiespeicher-Moduls als Einzeleinheit, insbesondere vollständig, geschlossen ausgebildet ist. Dabei ist das zweite Gehäuse vorzugsweise derart geschlossen ausgebildet, dass kein Erdreich der Umgebung in das zweite Gehäuse eindringen kann. Zusätzlich oder alternativ umfasst der wenigstens eine zweite Deckel eine Revisionsöffnung und/oder eine Revisionsabdeckung. Im bestimmungsgemäßen Gebrauch des Energiespeicher-Moduls als Einzeleinheit ist dieses im Erdreich installiert. Vorzugsweise verschließt der zweite Deckel das Gehäuse von oben. Die Revisionsabdeckung ist vorzugsweise plan zu einem Bodenniveau angeordnet. Zusätzlich oder alternativ kann die Revisionsabdeckung begehbar und/oder überfahrbar ausgebildet sein. Diese Konstruktion ermöglicht eine einfache Wartung und Inspektion des unterirdisch installierten Energiespeicher-Moduls, ohne die Oberfläche signifikant zu stören oder die Nutzung des darüberliegenden Raums zu beeinträchtigen. Die überfahrbare Ausgestaltung der Revisionsabdeckung erhöht zudem die Nutzbarkeit des darüber liegenden Raums, etwa für Fahrzeugverkehr oder als begehbare Fläche.

Vorteile bringt es zudem mit sich, wenn die erste Tragstruktur wenigstens ein erstes Aufnahmeelement für den Luftwärmetauscher, wenigstens eine erste Vertikalstrebe, wenigstens eine erste Horizontalstrebe und/oder wenigstens eine Stütze umfasst. Die Integration spezifischer Aufnahmeelemente und Stützstrukturen in der ersten Tragstruktur verbessert die Stabilität und die Funktionalität des Energiewandler-Moduls, indem es die kritischen Komponenten sicher in Position hält. Das wenigstens eine erste Aufnahmeelement kann beispielsweise als Aufnahmeplatte ausgebildet sein. Auf dem als Aufnahmeplatte ausgebildeten Aufnahmeelement ist vorzugsweise der Luftwärmetauscher angeordnet und/oder befestigt.

Die wenigstens eine Horizontalstrebe und/oder Vertikalstrebe stellt vorzugsweise ein Grundgestell bereit, wodurch die erste Tragstruktur und/oder auch die zweite Tragstruktur leicht aber stabil ausgestaltet sein kann. Mit Hilfe der wenigstens einen Stütze kann das Energiewandler-Modul beispielsweise als Einzeleinheit auf dem Boden und/oder dem Untergrund abgestellt werden. Zusätzlich oder alternativ kann das Energiewandler-Modul mit Hilfe der wenigstens einen Stütze an dem zweiten Gehäuse, insbesondere der Gehäusewandung, des Energiespeicher-Moduls und/oder an einem Betonring und/oder Schachtring abgestützt werden. Die wenigstens eine Stütze ist vorzugsweise lösbar und/oder höhenverstellbar ausgebildet.

Ebenso ist es vorteilhaft, wenn die zweite Tragstruktur wenigstens ein Einhängeelement, ein zweites Aufnahmeelement für den Wasserwärmetauscher, wenigstens eine zweite Vertikalstrebe, wenigstens eine zweite Horizontalstrebe und/oder wenigstens ein Ringelement umfasst. Das zweite Aufnahmeelement kann beispielsweise als Aufnahmestruktur ausgebildet sein. Auf dem als Aufnahmestruktur ausgebildeten zweiten Aufnahmeelement ist vorzugsweise der Wasserwärmetauscher angeordnet und/oder befestigt. Mit Hilfe des Einhängeelements kann die zweite Tragstruktur beispielsweise am zweiten Gehäuse eingehängt werden. Somit trägt die Ausgestaltung der zweiten Tragstruktur zur Modularität und zur strukturellen Integrität des Energiespeicher-Moduls bei. Mit Hilfe des Ringelements kann beispielsweise der Behälter und/oder der Foliensack für die Flüssigkeit befestigt werden.

Auch ist es vorteilhaft, wenn das wenigstens eine Einhängeelement ausgebildet ist, die zweite Tragstruktur an einer Oberseite der wenigstens einen Gehäusewandung, insbesondere an der obersten Gehäusewandung, einzuhängen. Durch diese Montageoption wird die Installation der zweiten Tragstruktur vereinfacht. Zusätzlich oder alternativ kann dadurch beispielsweise das Energiespeicher-Modul in Einzelteilen transportiert und somit der Transport vereinfacht werden. Durch diese Installationsweise wird nicht nur der Montageprozess beschleunigt, sondern auch die Flexibilität in der Standortwahl des Systems erhöht, da einzelne Komponenten leichter transportiert und an schwierig zugänglichen Orten montiert werden können.

Vorteilhaft ist es, wenn die Oberseite der wenigstens einen Gehäusewandung und/oder der wenigstens eine zweite Deckel wenigstens eine Aussparung für das wenigstens eine Einhängeelement der Tragstruktur umfasst, wobei die wenigstens eine Aussparung abschnittsweise oder umlaufend ausgebildet ist. Diese Aussparungen erleichtern die präzise Ausrichtung und Befestigung der Tragstrukturen, was die strukturelle Stabilität des gesamten Systems verbessert und die Sicherheit bei der Installation und im Betrieb erhöht. Zusätzlich oder alternativ kann durch die wenigstens eine Aussparung gewährleistet werden, dass der zweite Deckel vorzugsweise umlaufend an der Gehäusewandung anliegt. Dies trägt zusätzlich oder alternativ dazu bei, dass das zweite Gehäuse des Energiespeicher-Moduls als Einzeleinheit geschlossen ausgebildet ist.

Auch ist es von Vorteil, wenn die Kombinationseinheit mit dem wenigstens einen Energiespeicher-Modul und dem wenigstens eine Energiewandler-Modul ein Kombinationsgehäuse und/oder eine Kombinationstragstruktur umfasst. Das Kombinationsgehäuse schützt beispielsweise vor äußeren Einwirkungen. Die Kombinationstragstrukturen können einzelne Bestandteile, insbesondere des Energiespeicher-Moduls und des Energiewandler-Moduls tragen und/oder aufnehmen.

Des Weiteren ist es vorteilhaft, wenn das Kombinationsgehäuse zumindest teilweise das erste Gehäuse und das zweite Gehäuse, insbesondere zumindest den ersten Deckel und/oder das wenigstens eine Gitter des ersten Gehäuses sowie den Boden und/oder die wenigstens eine Gehäusewandung des zweiten Gehäuses, umfasst.

Ebenso bringt es Vorteile mit sich, wenn die Kombinationstragstruktur zumindest teilweise die erste Tragstruktur und die zweite Tragstruktur, insbesondere zumindest das erste Aufnahmeelement, die erste Vertikalstrebe, die erste Horizontalstrebe der ersten Tragstruktur sowie das Einhängeelement, das zweite Aufnahmeelement, die zweite Vertikalstrebe, die weite Horizontalstrebe und/oder das Ringelement der zweiten Tragstruktur, umfasst.

Dadurch ist es möglich, zumindest Teile des ersten Gehäuses und/oder des zweiten Gehäuses bei dem Kombinationsgehäuse und/oder der ersten Tragstruktur und/oder der zweiten Tragstruktur bei der Kombinationstragstruktur zu verwenden. Dies trägt dazu bei, dass Gleichteile verwendet werden können, wodurch der Entwicklungsaufwand und Fertigungsaufwand reduziert wird. So können die für die Einzeleinheiten entwickelten und/oder hergestellten Bauteile auch bei der Kombinationseinheit verwendet werden. Das Kombinationsgehäuse kann zudem in das erste Gehäuse und/oder das zweite Gehäuse und/oder umgekehrt umgebaut werden. Die Kombinationstragstruktur kann zusätzlich oder alternativ in die erste Tragstruktur und/oder die zweite Tragstruktur und/oder umgekehrt umgebaut werden. Dadurch kann das System höchst flexibel angepasst werden.

Vorteilhaft ist es, wenn das zweite Gehäuse und/oder die zweite Tragstruktur, insbesondere die zweite Vertikalstrebe und/oder das Einhängeelement und/oder die zweite Horizontalstrebe, eine Verbindungseinrichtung für die erste Tragstruktur, insbesondere das erste Aufnahmeelement, umfasst. Diese Verbindungseinrichtung erleichtert die schnelle und sichere Montage der einzelnen Tragstrukturen. Durch die Verbindungseinrichtung kann die erste Tragstruktur mit der zweiten Tragstruktur derart verbunden werden, dass die Kombinationstragstruktur gebildet ist. Die Verbindungseinrichtung ist vorzugsweise als lösbare Verbindungseinrichtung ausgebildet.

Des Weiteren ist es vorteilhaft, wenn die Verbindungseinrichtung wenigstens einen Führungsabschnitt und/oder wenigstens ein Auflager für das erste Aufnahmeelement umfasst, wobei der Führungsabschnitt vorzugsweise als Vertikalführung ausgebildet ist, mit dessen Hilfe das auf dem Auflager aufliegende erste Aufnahmeelement entlang einer Vertikalrichtung geführt ist. Diese Führungskonstruktion bietet zusätzliche Sicherheit und Stabilität während des Betriebs, insbesondere unter variablen Lastbedingungen oder Temperaturschwankungen, die zu Volumenänderungen der gespeicherten Flüssigkeiten führen können. So kann mit Hilfe des Führungsabschnitts das erste Aufnahmeelement beim Zusammenbau und/oder beim Trennen der Tragstrukturen geführt werden. Zusätzlich oder alternativ gewährleistet die Verbindungseinrichtung mit dem Auflager und des Führungsabschnitts, dass beim Ändern des Aggregatzustands der Flüssigkeit im Behälter sich die erste Tragstruktur, insbesondere das erste Aufnahmeelement, vorzugsweise geführt bewegen kann.

Vorteile bringt es zudem mit sich, wenn das System wenigstens ein Hydraulikmodul zum Verbinden des wenigstens einen Energiewandler-Moduls und des wenigstens einen Energiespeicher-Moduls aufweist. Das Hydraulikmodul ermöglicht eine effiziente und kontrollierte Zirkulation des Wärmeübertragungsmediums zwischen den Modulen, wodurch die thermische Effizienz des Systems maximiert wird. Dies fördert eine gleichmäßige und schnelle Anpassung der Temperatur innerhalb des Systems, was die Leistungsfähigkeit und Reaktionszeit verbessert. Das Hydraulikmodul ist vorzugsweise von dem Energiespeicher-Modul als Einzeleinheit, dem Energiewandler-Modul als Einzeleinheit und/oder der Kombinationseinheit mit beiden Modulen beabstandet, beispielsweise in einem Technikraum des Gebäudes, angeordnet. Das Wärmeträgermedium wird vorzugsweise mit Hilfe des Hydraulikmoduls transportiert.

Ebenso ist es vorteilhaft, wenn das Hydraulikmodul wenigstens eine Pumpe, ein Ventil und/oder eine Leitung, insbesondere Kunststoffleitung, umfasst. Durch die Verwendung von Kunststoffleitungen werden Korrosion und/oder Wärmeverluste minimiert. Die Pumpe und/oder das Ventil ermöglichen beispielsweise eine präzise Steuerung und/oder Regelung des Flusses des Wärmeübertragungsmediums. Diese Komponenten gewährleisten eine zuverlässige Funktion des Systems.

Auch ist es vorteilhaft, wenn das System die wenigstens eine Kombinationseinheit sowie die wenigstens eine als Energiespeicher-Modul und/oder als Energiewandler-Modul ausgebildete Einzeleinheit umfasst. Dadurch kann das System entsprechend dem Wärmebedarf angepasst werden. Sollte bei der Anwendung ein erhöhter Bedarf an Speicherung bestehen, so wird die wenigstens eine Einzeleinheit als Energiespeicher-Modul ausgebildet sein. Sollte bei der Anwendung ein erhöhter Bedarf an Energiewandlern bestehen, so wird die wenigstens eine Einzeleinheit als Energiewandler-Modul ausgebildet sein. Diese modulare Struktur ermöglicht eine flexible Skalierung des Systems und eine Anpassung an spezifische Bedürfnisse und räumliche Gegebenheiten.

Vorteilhaft ist es zudem, wenn das System wenigstens eine Steuereinheit umfasst, wobei die Steuereinheit vorzugsweise mit dem wenigstens einen Energiewandler-Modul, dem wenigstens einen Energiespeicher-Modul und/oder dem wenigstens einen Hydraulikmodul in Wirkverbindung steht. Dadurch kann je nach Temperatur der Umgebungsluft eine Regeneration und/oder eine Einspeicherung erfolgen. Zusätzlich oder alternativ kann die Vorrichtung strompreisorientiert betrieben werden. Zusätzlich oder alternativ können die vorstehend genannten, zusätzlichen oder alternativen Energiewandler-Module eingesetzt und/oder zugeschaltet werden. Die Steuereinheit erhöht die Automatisierung und Effizienz des Systems, indem sie auf Umgebungsbedingungen und Energiepreise reagiert. Dies führt zu einer optimierten Nutzung von Energiequellen und einer Reduzierung der Betriebskosten. Durch die intelligente Steuerung werden Betriebseffizienz und Energieeinsparungen maximiert, indem das System aktiv auf Schwankungen in Energieangebot und -nachfrage sowie auf Strompreise reagiert.

Des Weiteren wird ein Energiespeicher-Modul vorgeschlagen. Das Energiespeicher-Modul umfasst vorzugsweise wenigstens einen Behälter zur Aufnahme einer Flüssigkeit. Zusätzlich oder alternativ umfasst das Energiespeicher-Modul wenigstens einen Wasserwärmetauscher, wobei der Wasserwärmetauscher weiter vorzugsweise in dem Behälter angeordnet ist. Zusätzlich oder alternativ umfasst das Energiespeicher-Modul wenigstens eine zweite Tragstruktur. Mit Hilfe der wenigstens einen zweiten Tragstruktur kann im bestimmungsgemäßen Gebrauch des Energiespeicher-Moduls der Wasserwärmetauscher und/oder der Behälter zumindest teilweise getragen werden.

Vorteilhaft ist es, wenn die zweite Tragstruktur wenigstens eine Verbindungseinrichtung für eine erste Tragstruktur eines Energietauscher-Moduls umfasst. Zusätzlich oder alternativ ist es vorteilhaft, wenn das Energiespeicher-Modul zumindest ein in der vorherigen Beschreibung genanntes und das Energiespeicher-Modul betreffendes Merkmal umfasst. Die genannten Merkmale des Energiespeicher-Moduls können einzeln oder in beliebiger Kombination vorhanden sein.

Ferner wird ein Energiewandler-Modul vorgeschlagen. Vorzugsweise umfasst das Energiewandler-Modul zumindest ein in der vorherigen Beschreibung genanntes und das Energiewandler-Modul betreffendes Merkmal. Die genannten Merkmale des Energiewandler-Moduls können einzeln oder in beliebiger Kombination vorhanden sein. Vorzugsweise umfasst das Energiewandler-Modul, insbesondere die erste Tragstruktur des Energiewandler-Moduls, das wenigstens eine Einhängeelement, den wenigstens einen Führungsabschnitt und/oder das wenigstens eine Auflager. Vorzugsweise kann das Einhängeelement der zweiten Tragstruktur als Verlängerungselement für die erste Tragstruktur verwendet werden.

Weitere Vorteile der Erfindung sind in den nachfolgenden Ausführungsbeispielen beschrieben. Es zeigt:
- **Figur 1**: eine schematische Darstellung eines Systems mit wenigstens einem Energiewandler-Modulen und wenigstens einem Energiespeicher-Modul ausgebildet als Einzeleinheiten,
- **Figur 2**: eine schematische Darstellung eines Systems mit einem Energiewandler-Modul und einem Energiespeicher-Modul ausgebildet als Kombinationseinheit, und
- **Figur 3**: eine schematische Detailansicht einer Verbindungseinrichtung.

Bei der nachfolgenden Beschreibung der Figuren werden für in den verschiedenen Figuren jeweils identische und/oder zumindest vergleichbare Merkmale gleiche Bezugszeichen verwendet. Die einzelnen Merkmale, deren Ausgestaltung und/oder Wirkweise werden meist nur bei ihrer ersten Erwähnung ausführlich erläutert. Werden einzelne Merkmale nicht nochmals detailliert erläutert, so entspricht deren Ausgestaltung und/oder Wirkweise der Ausgestaltung und Wirkweise der bereits beschriebenen gleichwirkenden oder gleichnamigen Merkmale.

Figur 1 zeigt eine schematische Darstellung eines Systems 1 mit wenigstens einem teilweise geschnitten dargestellten Energiewandler-Modul 2 und einem teilweise geschnitten dargestellten Energiespeicher-Modul 3. Das wenigstens eine Energiewandler-Modul 2 und das wenigstens eine Energiespeicher-Modul sind als Einzeleinheiten 5 ausgebildet. Beispielhaft zeigt das Ausführungsbeispiel der Figur 1 das System 1 mit zwei Energiewandler-Modulen 2 und dem einen Energiespeicher-Modul 3. Ebenfalls ist es vorstellbar, dass das System 1 lediglich das eine Energiewandler-Modul 2 und/oder mehrere Energiespeicher-Module 3 umfasst.

Zudem können die Energiewandler-Module 2 (entgegen dem hier dargestellten Ausführungsbeispiel) gleich oder zumindest ähnlich ausgebildet sein. So ist im gezeigten Ausführungsbeispiel eines der Energiewandler-Module 2 als Luftwärmetauscher-Modul und das andere Energiewandler-Modul 2 als Photovoltaik-Modul ausgebildet. Es ist vorstellbar, dass alle Energiewandler-Module 2 als Luftwärmetauscher-Modul mit einem Luftwärmetauscher 9 oder als Photovoltaik-Modul ausgebildet sind. Auch ist es vorstellbar, dass das System 1 des Ausführungsbeispiels der Figur 1 wenigstens eine Kombinationseinheit 4 gemäß des Ausführungsbeispiels der Figur 2 umfasst.

Dies zeigt die Flexibilität des Systems 1, indem es die einzelnen Module 2, 3 ermöglicht, autonom als Einzeleinheit 5 zu operieren und/oder miteinander als Kombinationseinheit 4 (siehe Figur 2) in Wirkverbindung zu stehen. Wie aus dem Ausführungsbeispiel der Figur 1 hervorgeht, umfasst das wenigstens eine Energiewandler-Modul 2 als Einzeleinheit 5 zumindest ein erstes Gehäuse 13. Mit Hilfe des ersten Gehäuses 13 können die Bestandteile des Energiewandler-Moduls 2 geschützt werden. Zusätzlich oder alternativ ist es von Vorteil, wenn dieses Energiewandler-Modul 2 eine erste Tragstruktur 15 umfasst. Die erste Tragstruktur 15 gewährleistet vorzugsweise die Lagerung der Bestandteile des Energiewandler-Moduls 2. Ähnlich dazu ist das Energiespeicher-Modul 3 im gezeigten Ausführungsbeispiel als Einzeleinheit 5 ausgebildet und umfasst zumindest ein zweites Gehäuse 14 sowie eine zweite Tragstruktur 16.

Das erste Gehäuse 13 umfasst im gezeigten Ausführungsbeispiel mindestens einen ersten Deckel 17. Des Weiteren kann das erste Gehäuse 13 ein Gitter 19 aufweisen, wobei das Gitter 19 vorzugsweise zusätzlichen Schutz und/oder Luftzirkulation ermöglicht. Das zweite Gehäuse 14 des wenigstens einen Energiespeicher-Moduls 3 als Einzeleinheit 5 ist, insbesondere vollständig, geschlossen gestaltet. Hierfür umfasst das zweite Gehäuse 14 im vorliegenden Ausführungsbeispiel wenigstens einen zweiten Deckel 18, einen Boden 20 und/oder wenigstens eine Gehäusewandung 21. Somit kann die gespeicherte thermische Energie optimal konserviert werden. Zusätzlich oder alternativ gewährleistet das geschlossene zweite Gehäuse 14, dass das umgebende Erdreich nicht in das Energiespeicher-Modul 3 eindringt. Das zweite Gehäuse 14 ist im gezeigten Ausführungsbeispiel zumindest aus Teilen einer Betonzisterne zusammengesetzt. So umfasst das zweite Gehäuse 14 den Boden 20, auf welchen wenigstens die ein Gehäusewandung 21 als Betonring angeordnet ist.

Der mindestens eine zweite Deckel 18 des zweiten Gehäuses 14 umfasst vorteilhafterweise eine Revisionsöffnung 22 und/oder eine Revisionsabdeckung 23, die eine Wartung oder Inspektion erleichtert. Diese Revisionsabdeckung 23 ist vorzugsweise im Wesentlichen bündig zum Bodenniveau 44 angelegt und kann, zusätzlich oder alternativ, überfahrbar ausgebildet sein, um eine nahtlose Integration in das Gelände zu gewährleisten.

Die erste Tragstruktur 15 des Energiewandler-Moduls 2 beinhaltet wenigstens ein erstes Aufnahmeelement 24 für den Luftwärmetauscher 9. Zusätzlich umfasst die erste Tragstruktur 15 eine erste Vertikalstrebe 25, die zur vertikalen Ausrichtung und/oder Stabilität beiträgt, und/oder eine erste Horizontalstrebe 26, die eine horizontale Aussteifung ermöglicht. Zusätzlich umfasst die erste Tragstruktur 15 im gezeigten Ausführungsbeispiel eine Stütze 27, mit dessen Hilfe die erste Tragstruktur 15 an einem Verlängerungselement 43 abgestützt werden kann. Das Verlängerungselement 43 ist im vorliegenden Ausführungsbeispiel gleich oder ähnlich einem Einhängeelement 28 der zweiten Tragstruktur 16 ausgebildet. Durch Verwendung derartiger Gleichteile können Entwicklungskosten und/oder -aufwand reduziert werden. Es ist jedoch auch vorstellbar, dass das erste Gehäuse 13 eine zusätzliche Gehäusewandung 21, insbesondere einen Betonring, (ähnlich dem zweiten Gehäuse 14) umfasst, auf die sich die Stütze 27 abstützen kann.

Gemäß Figur 1 umfasst die zweite Tragstruktur 16 des Energiespeicher-Moduls 3 das mindestens eine Einhängeelement 28, das eine einfache und effiziente Befestigung der Tragstruktur 16 gewährleistet. Das wenigstens eine Einhängeelement 28 kann dabei an einer Oberseite 33 der wenigstens einen Gehäusewandung 21, insbesondere an der Oberseite 33 der obersten Gehäusewandung 21, eingehängt werden. Vorzugsweise trägt das wenigstens eine Einhängeelement 28 das vollständige Gewicht der zweiten Tragstruktur 16 und/oder des Wasserwärmetauschers 8.

Die Oberseite 33 der wenigstens einen Gehäusewandung 21 und/oder der wenigstens eine zweite Deckel 18 weisen mindestens eine Aussparung 34 auf, die speziell für die Aufnahme des wenigstens einen Einhängeelements 28 ausgestaltet ist. Diese Aussparung 34 ist vorzugsweise abschnittsweise oder umlaufend ausgeführt. Im gezeigten Ausführungsbeispiel der Figur 1 ist die Aussparung 34 umlaufend an der Oberseite 33 der wenigstens einen Gehäusewandung 21 angeordnet. Vorzugsweise weisen die zweiteren Gehäusewandungen 21 die Aussparung 34 ebenfalls auf, wobei die Aussparung 34 zur Zentrierung und/oder Arretierung zweier Gehäusewandungen 21 zueinander beiträgt.

Des Weiteren umfasst das zweite Gehäuse 14 und/oder die zweite Tragstruktur 16 eine Verbindungseinrichtung 37, die eine feste oder lösbare Verbindung zur ersten Tragstruktur 15 ermöglicht, insbesondere zum ersten Aufnahmeelement 24. Dies ist im Ausführungsbeispiel der Figur 2 näher erläutert. Im Kontext der in Figur 1 gezeigten Einzeleinheiten 5, wird das Einhängeelement 28 der zweiten Tragstruktur 16 darüber hinaus beim Energiewandler-Modul 2 als Verlängerungselement 43 verwendet. Somit ist die Verbindungseinrichtung 37 im gezeigten Ausführungsbeispiel an dem Verlängerungselement 43 angeordnet. Die Verbindungseinrichtung 37 beinhaltet wenigstens einen Führungsabschnitt 38 und/oder ein Auflager 39 für das erste Aufnahmeelement 24. Der Führungsabschnitt 38 ist vorzugsweise als Vertikalführung ausgebildet, die eine präzise Führung des ersten Aufnahmeelements 24 entlang einer Vertikalrichtung 40 sicherstellt. Dies kann beispielsweise beim Zusammenbau für eine Bewegung nach unten notwendig sein oder wenn eine Ausdehnung durch das Gefrieren einer Flüssigkeit 7 in einem Behälter 6 des Energiespeicher-Moduls 3 eine Bewegung nach oben erfordert.

Zusätzlich umfasst das System 1 wenigstens eine Steuereinheit 42, die in Wirkverbindung mit dem wenigstens einen Energiewandler-Modul 2, dem wenigstens einen Energiespeicher-Modul 3 und/oder wenigstens einem Hydraulikmodul 41 steht. Das Hydraulikmodul 41 umfasst vorzugsweise mindestens eine Pumpe, ein Ventil und/oder eine Leitung, hier vorzugsweise eine Kunststoffleitung. Die Steuereinheit 42 ermöglicht, je nach Temperatur der Umgebungsluft, eine Regeneration oder eine Einspeicherung der Energie und gewährleistet einen strompreisorientierten Betrieb des Systems 1.

In der Figur 1 ist des Weiteren zu erkennen, dass das Wärmespeicher-Modul 3 mindestens einen Behälter 6 zur Aufnahme einer Flüssigkeit 7 und/oder wenigstens einen Wasserwärmetauscher 8 aufweist. Das Energiewandler-Modul 2 beinhaltet zumindest einen Luftwärmetauscher 9, einen Lufteinlass 10, einen Luftauslass 11 und/oder einen Ventilator 12. Dabei ist der Lufteinlass 10 und/oder der Luftauslass 11 und/oder der Ventilator 12 am ersten Deckel 17 und/oder das Gitter 19 am wenigstens einen Lufteinlass 10 und/oder an dem wenigstens einen Luftauslass 11 angeordnet. Mit Hilfe dieser Bestandteile kann der Luftwärmetauscher 9 mit Luft versorgt werden.

Das in Figur 2 gezeigte Ausführungsbeispiel zeigt ein System 1, welches ein Energiewandler-Modul 2 und ein Energiespeicher-Modul 3 in einer integrierten Kombinationseinheit 4 vereint. Das Energiewandler-Modul 2 und das Energiespeicher-Modul 3 des Systems 1 gemäß Figur 1 sind somit mit Hilfe von leichten Modifikationen aneinander angeordnet. Im Wesentlichen bestehen die Modifikationen darin, dass bei der Kombinationseinheit 4 kein zweiter Deckel 18, keine Revisionsabdeckung 23 und/oder kein Verlängerungselement 43 benötigt wird. Zusätzlich oder alternativ können sich die Gitter 19 voneinander unterscheiden. Zusätzlich oder alternativ kann das System 1 des Ausführungsbeispiels der Figur 2 ebenfalls eine Steuereinheit 42 gemäß dem Ausführungsbeispiel der Figur 1 umfassen. Die Merkmale der beiden Figuren 1 und 2, sofern nur einmal beschrieben, sind vorzugsweise in ihrer Ausgestaltung und/oder Wirkweise identisch.

Die in Figur 2 dargestellte Kombinationseinheit 4 umfasst das Energiespeicher-Modul 3 und das Energiewandler-Modul 2 in einer kompakten Form. Es beinhaltet ein Kombinationsgehäuse 35, das zumindest teilweise das erste Gehäuse 13 und das zweite Gehäuse 14 umfasst. Dieses Kombinationsgehäuse 35 umfasst im gezeigten Ausführungsbeispiel den ersten Deckel 17 und das wenigstens eine Gitter 19 des ersten Gehäuses 13 sowie den Boden 20 und die wenigstens eine Gehäusewandung 21 des zweiten Gehäuses 14. Diese Zusammenführung der Gehäusebestandteile in einem Kombinationsgehäuse 35 trägt zum vereinfachten Aufbau des Systems 1 bei.

Zusätzlich beinhaltet die Kombinationseinheit 4 eine Kombinationstragstruktur 36, welche zumindest teilweise die erste Tragstruktur 15 und die zweite Tragstruktur 16 umfasst. Im gezeigten Ausführungsbeispiel umfasst die Kombinationstragstruktur 36 das erste Aufnahmeelement 24, die erste Vertikalstrebe 25 und die erste Horizontalstrebe 26 der ersten Tragstruktur 15. Des Weiteren umfasst sie das Einhängeelement 28, das zweite Aufnahmeelement 29, die zweite Vertikalstrebe 30 und die zweite Horizontalstrebe 31 sowie das Ringelement 32 der zweiten Tragstruktur 16. Mit Hilfe des zweiten Aufnahmeelements 29 kann beispielsweise der Wasserwärmetauscher 8 aufgenommen werden. Diese Integration verschiedener Tragelemente in die Kombinationstragstruktur 36 ermöglicht eine vereinfachte Montage und die Modularität des Systems 1.

In der Figur 2 ist weiterhin zu erkennen, dass das zweite Gehäuse 14 und/oder die zweite Tragstruktur 16, insbesondere das Einhängeelement 28, die Verbindungseinrichtung 37 umfasst. Mit Hilfe der Verbindungseinrichtung 37 kann die zweite Tragstruktur 16 mit der ersten Tragstruktur 15, speziell mit dem ersten Aufnahmeelement 24 verbunden werden. Das erste Aufnahmeelement 24 liegt im gezeigten Ausführungsbeispiel auf dem Auflager 39 des Einhängeelements 28 auf. Auch hier umfasst das Einhängeelement 28 den Führungsabschnitt 38, mit dessen Hilfe das erste Aufnahmeelement 24 entlang der Vertikalrichtung 40 geführt ist. So kann der Zusammenbau erleichtert und/oder eine Bewegung bei Volumenänderungen der Flüssigkeit 7 gewährleistet werden.

In den Figuren 1 und 2 sind lediglich beispielhafte Systeme 1 gezeigt. Es ist ebenfalls vorstellbar, dass mehrere der Einzeleinheiten 5 und/oder der Kombinationseinheiten 4 miteinander kombiniert werden. So kann sehr flexibel auf unterschiedliche Randbedingungen und/oder Umgebungsbedingungen reagiert werden.

Figur 3 zeigt eine schematische Detailansicht einer Verbindungseinrichtung 37. Wie in den vorherigen Ausführungsbeispielen bereits erläutert, ist auch hier die Verbindungseinrichtung 37 zumindest teilweise an dem Einhängeelement 28 bzw. dem Verlängerungselement 43 angeordnet. So umfasst das Einhängeelement 28 bzw. das Verlängerungselement 43 das Auflager 39 und den Führungsabschnitt 38. Wird bei der Montage das erste Aufnahmeelement 24 entgegen der Vertikalrichtung 40 eingeschoben, so kann mittels des Führungsabschnitts 38 ein Verdrehen vermieden werden. Der Führungsabschnitt 38 kann beispielsweise durch eine U-Form des Einhängeelements 28 bzw. des Verlängerungselements 43 gewährleistet werden. Vorzugsweise greift das erste Aufnahmeelement 24 beispielsweise formschlüssig in diese U-Form ein.

Dadurch, dass das erste Aufnahmeelement 24 im bestimmungsgemäßen Gebrauch des Systems 1 (siehe Figuren 1 und 2) lediglich auf dem Auflager 39 aufliegt, kann das erste Aufnahmeelement 24 im Betrieb zumindest geringfügig entlang der Vertikalrichtung 40 nach oben verschoben werden. Dadurch kann bei einer Volumenänderung der Flüssigkeit 7 im Behälter 6 eine Beschädigung an den beiden Tragstrukturen 15, 16 vermieden werden.

### Bezugszeichenliste

- 1: System
- 2: Energiewandler-Modul
- 3: Energiespeicher-Modul
- 4: Kombinationseinheit
- 5: Einzeleinheit
- 6: Behälter
- 7: Flüssigkeit
- 8: Wasserwärmetauscher
- 9: Luftwärmetauscher
- 10: Lufteinlass
- 11: Luftauslass
- 12: Ventilator
- 13: erstes Gehäuse
- 14: zweites Gehäuse
- 15: erste Tragstruktur
- 16: zweite Tragstruktur
- 17: erster Deckel
- 18: zweiter Deckel
- 19: Gitter
- 20: Boden
- 21: Gehäusewandung
- 22: Revisionsöffnung
- 23: Revisionsabdeckung
- 24: erstes Aufnahmeelement
- 25: erste Vertikalstrebe
- 26: erste Horizontalstrebe
- 27: Stütze
- 28: Einhängeelement
- 29: zweites Aufnahmeelement
- 30: zweite Vertikalstrebe
- 31: zweite Horizontalstrebe
- 32: Ringelement
- 33: Oberseite
- 34: Aussparung
- 35: Kombinationsgehäuse
- 36: Kombinationstragstruktur
- 37: Verbindungseinrichtung
- 38: Führungsabschnitt
- 39: Auflager
- 40: Vertikalrichtung
- 41: Hydraulikmodul
- 42: Steuereinheit
- 43: Verlängerungselement
- 44: Bodenniveau

## Patentansprüche

1. System (1)
mit wenigstens einem Energiewandler-Modul (2) zum Aufnehmen von Energie aus der Umgebung und/oder Abgeben von Energie an die Umgebung, und
mit wenigstens einem Energiespeicher-Modul (3), mit dessen Hilfe die Energie aus der Umgebung als thermische Energie gespeichert werden kann,
**dadurch gekennzeichnet,**
**dass** das wenigstens eine Energiespeicher-Modul (3) und das wenigstens eine Energiewandler-Modul (2) ausgebildet sind,
aneinander angeordnet als Kombinationseinheit (4) und/oder eigenständig als Einzeleinheit (5) betrieben zu werden.

2. System nach dem vorangegangenen Anspruch, **dadurch gekennzeichnet, dass** das wenigstens eine Energiewandler-Modul (2) als Einzeleinheit (5) wenigstens ein erstes Gehäuse (13) und/oder wenigstens eine erste Tragstruktur (15) und/oder
das wenigstens eine Energiespeicher-Modul (3) als Einzeleinheit (5) wenigstens ein zweites Gehäuse (14) und/oder wenigstens eine zweite Tragstruktur (16) umfasst.

3. System nach einem der vorangegangenen Ansprüche, **dadurch gekennzeichnet, dass** das erste Gehäuse (13) wenigstens einen ersten Deckel (17) und/oder wenigstens ein Gitter (19) und/oder das zweite Gehäuse (14) wenigstens einen zweiten Deckel (18) und/oder einen Boden (20) und/oder wenigstens eine Gehäusewandung (21) umfasst.

4. System nach einem der vorangegangenen Ansprüche, **dadurch gekennzeichnet, dass** das zweite Gehäuse (14) des wenigstens einen Energiespeicher-Moduls (3) als Einzeleinheit (5), insbesondere vollständig, geschlossen ausgebildet ist und/oder der wenigstens eine zweite Deckel (18) eine Revisionsöffnung (22) und/oder eine Revisionsabdeckung (23) umfasst.

5. System nach einem der vorangegangenen Ansprüche, **dadurch gekennzeichnet, dass** die erste Tragstruktur (15) wenigstens ein erstes Aufnahmeelement (24) für einen Luftwärmetauscher (9) des Energiewandler-Moduls (2), wenigstens eine erste Vertikalstrebe (25), wenigstens eine erste Horizontalstrebe (26) und/oder wenigstens eine Stütze (27) und/oder
die zweite Tragstruktur (16) wenigstens ein Einhängeelement (28), ein zweites Aufnahmeelement (29) für einen Wasserwärmetauscher (8) des Energiespeicher-Moduls (3), wenigstens eine zweite Vertikalstrebe (30), wenigstens eine zweite Horizontalstrebe (31) und/oder wenigstens ein Ringelement (32) umfasst.

6. System nach einem der vorangegangenen Ansprüche, **dadurch gekennzeichnet, dass** das wenigstens eine Einhängeelement (28) ausgebildet ist, die zweite Tragstruktur (16) an einer Oberseite (33) der wenigstens einen Gehäusewandung (21), insbesondere an der Oberseite (33) der obersten Gehäusewandung (21), einzuhängen.

7. System nach einem der vorangegangenen Ansprüche, **dadurch gekennzeichnet, dass** die Oberseite (33) der wenigstens einen Gehäusewandung (21) und/oder der wenigstens eine zweite Deckel (18) wenigstens eine Aussparung (34) für das wenigstens eine Einhängeelement (28) umfasst,
wobei die wenigstens eine Aussparung (34) vorzugsweise abschnittsweise oder umlaufend ausgebildet ist.

8. System nach einem der vorangegangenen Ansprüche, **dadurch gekennzeichnet, dass** die Kombinationseinheit (4) mit dem wenigstens einen Energiespeicher-Modul (3) und dem wenigstens einen Energiewandler-Modul (2) ein Kombinationsgehäuse (35) und/oder eine Kombinationstragstruktur (36) umfasst.

9. System nach einem der vorangegangenen Ansprüche, **dadurch gekennzeichnet, dass** das Kombinationsgehäuse (35) zumindest teilweise das erste Gehäuse (13) und das zweite Gehäuse (14), insbesondere zumindest den ersten Deckel (17) und/oder das wenigstens eine Gitter (19) des ersten Gehäuses (13) sowie den Boden (20) und/oder die wenigstens eine Gehäusewandung (21) des zweiten Gehäuses (14), umfasst.

10. System nach einem der vorangegangenen Ansprüche, **dadurch gekennzeichnet, dass** die Kombinationstragstruktur (36) zumindest teilweise die erste Tragstruktur (15) und die zweite Tragstruktur (16), insbesondere zumindest das erste Aufnahmeelement (24), die erste Vertikalstrebe (25), die erste Horizontalstrebe (26) der ersten Tragstruktur (15) sowie das Einhängeelement (28), das zweite Aufnahmeelement (29), die zweite Vertikalstrebe (30), die zweite Horizontalstrebe (31) und/oder das Ringelement (32) der zweiten Tragstruktur (16), umfasst.

11. System nach einem der vorangegangenen Ansprüche, **dadurch gekennzeichnet, dass** das zweite Gehäuse (14) und/oder die zweite Tragstruktur (16), insbesondere die zweite Vertikalstrebe (30) und/oder das Einhängeelement (28) und/oder die zweite Horizontalstrebe (31), eine Verbindungseinrichtung (37) für die erste Tragstruktur (15), insbesondere das erste Aufnahmeelement (24), umfasst.

12. System nach einem der vorangegangenen Ansprüche, **dadurch gekennzeichnet, dass** die Verbindungseinrichtung (37) wenigstens einen Führungsabschnitt (38) und/oder wenigstens ein Auflager (39) für das erste Aufnahmeelement (24) umfasst,
wobei der Führungsabschnitt (38) vorzugsweise als Vertikalführung ausgebildet ist, mit dessen Hilfe das auf dem Auflager (39) aufliegende erste Aufnahmeelement (24) entlang einer Vertikalrichtung (40) geführt ist.

13. System nach einem der vorangegangenen Ansprüche, **dadurch gekennzeichnet, dass** das System (1) wenigstens eine Steuereinheit (42) umfasst,
wobei die Steuereinheit (42) vorzugsweise mit dem wenigstens einen Energiewandler-Moduls (2), dem wenigstens einen Energiespeicher-Moduls (3) und/oder wenigstens einem Hydraulikmodul (41) in Wirkverbindung steht.

14. Energiespeicher-Modul (3),
mit wenigstens einem Behälter (6) zur Aufnahme einer Flüssigkeit (7), und
mit wenigstens einem im Behälter (6) angeordneten Wasserwärmetauscher (8), und
mit wenigstens einer zweiten Tragstruktur (16), mit dessen Hilfe im bestimmungsgemäßen Gebrauch des Energiespeicher-Moduls (3) der Wasserwärmetauscher (8) und/oder der Behälter (6) zumindest teilweise getragen wird,
**dadurch gekennzeichnet,**
**dass** das Energiespeicher-Modul (3) zumindest ein in den vorherigen Ansprüchen 1 bis 13 genanntes und das Energiespeicher-Modul (3) betreffendes Merkmal aufweist.

15. Energiespeicher-Modul (3), nach dem vorangegangenen Anspruch, **dadurch gekennzeichnet, dass** die zweite Tragstruktur (16) wenigstens eine Verbindungseinrichtung (37) für eine erste Tragstruktur (15) eines Energiewandler-Moduls (2) umfasst.
